# EUROPÄISCHE PATENTSCHRIFT

(11) **EP 1 179 172 B1**
(45) Veröffentlichungstag und Bekanntmachung des Hinweises auf die Patenterteilung: **18.01.2006**
(21) Anmeldenummer: 00940253.8
(22) Anmeldetag: 16.05.2000
(51) Int. Cl.: F41A 21/10, F41A 21/08, F41G 1/28, F41G 1/387

(54) **JUSTIERVORRICHTUNG FÜR EIN SCHUSSWAFFENSYSTEM**
ADJUSTING DEVICE FOR A FIREARM SYSTEM
DISPOSITIF DE REGLAGE POUR UN SYSTEME D'ARME A FEU

(30) Priorität: 21.05.1999 DE 19923474
(43) Veröffentlichungstag der Anmeldung: 13.02.2002
(73) Patentinhaber: Heckler & Koch GmbH, 78727 Oberndorf/Neckar (DE)
(72) Erfinder: MURELLO, Johannes, D-78652 Deisslingen (DE)
(74) Vertreter: von Samson-Himmelstjerna, Friedrich
(86) Internationale Anmeldenummer: PCT/EP2000/004444
(87) Internationale Veröffentlichungsnummer: WO 2000/071963

(56) Entgegenhaltungen:
- EP-A- 0 309 707
- GB-A- 1 099 663
- US-A- 2 860 015
- US-A- 3 228 299
- US-A- 3 353 291
- US-A- 3 550 300

## Beschreibung

Die Erfindung betrifft eine Vorrichtung zur Justierung der gegenseitigen Lage zweier Module eines Schußwaffensystems.

Der Begriff "Schußwaffensystem" umfaßt ein- oder mehrläufige Schußwaffen, die zusätzlich mit einer Anbauvorrichtung, wie einer optischen Zieleinrichtung oder auch einer weiteren Schußwaffe, kombiniert sein können.

Unter einem "Modul" wird insbesondere ein Lauf oder eine Zieleinrichtung, bzw. deren Längsachsen, verstanden. Es kann sich dabei aber auch um ein beliebiges anderes Bauteil eines Schußwaffensystems, bzw. dessen Achse, handeln.

Die im folgenden verwendeten Lagebegriffe, wie "vorne", "oben", "links" usw. beziehen sich auf eine bei Abgabe eines horizontalen Schusses ordnungsgemäß positionierte Waffe, wobei die Schußrichtung nach vorne verläuft. Gleiches gilt für Richtungsangaben ("nach vorne", "nach oben", "nach links" usw.).

Zum Ausrichten einer Achse relativ zu einer anderen, etwa der Visierlinie eines Diopters relativ zur Seelenachse eines zugehörigen Laufes, ist es seit langem üblich, zwei Schraubenspindeln zu verwenden, und zwar eine horizontale und eine vertikale, um unabhängig voneinander die Ausrichtung nach Höhe und Seite vorzunehmen. Solche Schraubenspindeleinrichtungen können nach entsprechender Dimensionierung auch erhebliche Kräfte aufnehmen, etwa im Falle einer Höhen- und Seitenrichtmaschine eines Geschützes. Sie haben jedoch übereinstimmend den Nachteil erheblichen Platzbedarfes.

Dieser Platz steht in vielen Fällen nicht zur Verfügung, wie zum Beispiel bei Einsteckläufen. Ein solcher Einstecklauf ist in der Regel für eine kleinkalibrige Kugelpatrone eingerichtet und wird in einen Schrotlauf einer kombinierten Waffe, etwa eines Drillings, eingesetzt. Dort muß der Einstecklauf so justiert werden, daß sein Treffpunkt mit dem Haltepunkt der Visierung der Waffe übereinstimmt, die auf deren Kugellauf eingeschossen ist.

Hierzu lagert man den rückwärtigen Teil des Einstecklaufes radial spielfrei, aber leicht verschwenkbar im Patronenlager des Schrotlaufes und ordnet auf dem vorderen Teil des Einstecklaufes einen Ring an, der zur Innenwand des Schrotlaufes beabstandet ist. Dieser Ring weist über seinen Umfang hinweg vier radiale, jeweils um 90° versetzte Gewindebohrungen auf, deren Achsen längs der Horizontalen bzw. Vertikalen verlaufen. In den Gewindebohrungen sitzen Madenschrauben, die beim Einschießen der Waffe derart heraus- bzw. hineingedreht werden müssen, daß die äußeren Enden der Madenschrauben sich fest an der Innenwand des Schrotlaufes abstützen, wenn der Lauf die angestrebte Winkellage erreicht hat. Dies ergibt nun nachteiligerweise allenfalls eine Linienberührung zwischen den Schraubenenden und der Innenwand des Schrotlaufes, und überdies nur über einen geringen Teil des Außenumfanges. Vorteilhaft ist jedoch, daß die Einstellung des Einstecklaufes nach Höhe und Seite gesondert erfolgt und demnach verhältnismäßig einfach ist.

Daneben ist von älteren Einsteckläufen her bekannt, deren Justierung mittels zweier Exzenterringe vorzunehmen. Dazu mußte der Außendurchmesser mindestens eines Ringes genau an den Innendurchmesser des Flintenlaufes angepaßt werden, was durch stramme Federglieder möglicherweise zu umgehen gewesen wäre. Besonders schwierig war aber das Einschießen, da die Einstellung gesondert nach Höhe und Seite nicht möglich war, sondern gleichzeitig längs einer Bogenlinie erfolgen mußte. Aus diesem Grund ist man auch von solchen Konstruktionen seit langem abgekommen.

Aus der Druckschrift DE 31 08 988 A1 ist eine Schußwaffe mit einem darin eingesetzten Einstecklauf bekannt, welcher über eine verdrehbare und in Lauflängsrichtung verschiebbare Exzenterbuchse gegenüber dem ihn aufnehmenden Lauf ausgerichtet werden kann.

Aus der Druckschrift EP 0 309 707 A2 ist weiterhin ein Einsteckwaffenrohr zum Einbau in ein Kampfpanzer-Waffenrohr bekannt, dessen gewünschte Zielrichtung über zwei ineinander laufende, axial unverschiebliche Exzenterbuchsen einstellbar ist. Auch hier besteht das oben genannte Problem, daß eine gesonderte Einstellung nach Höhe und Seite nicht möglich ist, sondern durch Überlagerung von Bogenlinien erfolgen muß. Eine ähnliche Konstruktion mit drei Exzenterringen ist aus der US 3 550 300 A bekannt.

Aus der Druckschrift US 3 228 299 A ist ferner ein Koaxialgewehr bekannt, bei welchem die Einstellung über zwei gezahnte Exzenterringe erfolgt.

Daneben beschreibt der Artikel "Heckler&Koch OICW - Waffe für das nächste Jahrtausend", erschienen im Deutschen Waffen-Journal (DWJ), 5/Mai 1999, S. 672 ff., Journal-Verlag Schwend GmbH, eine Vorrichtung zur Justierung der gegenseitigen Lage zweier Läufe eines Schußwaffensystems, mit zwei drehbaren Justierexzentern durch deren Drehung die Treffpunktlagen aufeinander abgestimmt werden.

Schließlich ist aus der US 3 353 291 A ein Koaxialgewehr bekannt, bei welchem der Gewehrlauf in zwei Koordinaten relativ zum Geschützlauf einjustiert werden kann. Hierbei ist also eine nach Höhe und Seite gesonderte Einstellung der Läufe zueinander möglich. Die bekannte Vorrichtung ist allerdings recht schwer und daher für etwa ein Schußwaffensystem aus einer Großkaliberbüchse und einem Schnellfeuergewehr weniger geeignet.

Aufgabe der Erfindung ist es daher, eine weitere Vorrichtung zum Justieren der Relativlage zweier Läufe zu finden, die besonders für diesen Zweck geeignet ist.

Die Erfindung wählt eine drehbare Exzenterjustierung, die eine lineare Verschiebung wenigstens eines Moduls oder eines daran angreifenden Gliedes über ein Stellglied ermöglicht. Eine Verschwenkung des Moduls läßt sich dann leicht realisieren, indem dieses an einem ersten Lagerpunkt verschwenkbar aufgehängt ist, und an einem zweiten Lagerpunkt durch das daran angreifende Glied verschoben wird. Im einzelnen stellt der Gegenstand des Anspruchs 1 auf eine Vorrichtung zur Justierung der gegenseitigen Lage wenigstens eines ersten und zweiten Moduls eines Schußwaffensystems mit folgenden Merkmalen ab: Wenigstens ein erster drehbarer Justierexzenter steht mit wenigstens dem ersten Modul derart in Wirkverbindung, daß durch Drehen dieses Justierexzenters das erste Modul relativ zum zweiten Modul längs einer ersten Verstellgeraden verschiebbar oder innerhalb einer ersten Verstellebene verschwenkbar ist. Dabei erfolgt die Verschiebung bzw. Verschwenkung des ersten Moduls längs der ersten Verstellgeraden bzw. innerhalb der ersten Verstellebene über wenigstens ein erstes Stellglied, das hierzu mit dem ersten Modul und dem ersten Justierexzenter in Wirkverbindung steht, derart, daß durch Drehen des ersten Justierexzenters das erste Stellglied längs der ersten Verstellgeraden verschiebbar ist. Ein zweiter Justierexzenter, der unabhängig vom ersten Justierexzenter drehbar ist, und ebenfalls mit wenigstens dem ersten Modul in Wirkverbindung steht, derart, daß durch Drehen des zweiten Justierexzenters das erste Modul relativ zum zweiten Modul längs einer zweiten Verstellgeraden verschiebbar oder innerhalb einer zweiten Verstellebene verschwenkbar ist, wobei die beiden Verstellgeraden bzw. Verstellebenen zueinander nicht parallel sind. Dabei erfolgt auch die Verschiebung bzw. Verschwenkung des ersten Moduls längs der zweiten Verstellgeraden bzw. innerhalb der zweiten Verstellebene über das erste Stellglied, das hierzu auch mit dem zweiten Justierexzenter in Wirkverbindung steht, derart, daß durch Drehen des zweiten Justierexzenters das erste Stellglied längs der zweiten Verstellgeraden verschiebbar ist.

Der Begriff "Justierexzenter" umfaßt jede Art von Körper, dessen äußere Form dazu ausgestaltet ist, beim Drehen des Körpers ein daran anliegendes Modul bzw. Stellglied in Richtung der jeweiligen Verstellgeraden bzw. Verstellebene zu belasten. Zu diesem Zweck kann z.B. auch eine Ausstülpung oder Nocke an der Außenseite des Justierexzenters angebracht sein.

Auf diese Weise lassen sich unterschiedliche Module zueinander justieren, wie Kimme oder Korn zu Lauf, Zielfernrohr zu Lauf oder auch Lauf zu Lauf (bzw. deren Längs- oder Seelenachsen). Durch Kombination entsprechend vieler erfindungsgemäßer Justiervorrichtungen lassen sich auch mehr als zwei Module zueinander justieren. So können die Seelenachsen mehrerer Läufe einer Schußwaffe zueinander oder zu einer weiteren Achse, z.B. der Visierlinie eines Zielfernrohrs, justiert werden.

Aus dem oben Gesagten ergibt sich, daß das Stellglied, zumindest in funktioneller Hinsicht, zwischen dem ersten Modul und dem ersten Justierexzenter angeordnet ist. Dabei kann das Stellglied stoffschlüssig mit dem Modul verbunden sein und so mit diesem eine Einheit bilden.

Die beiden Verstellgeraden bzw. Verstellebenen sind bevorzugt orthogonal zueinander ausgerichtet. Auf diese Weise lassen sich die Module gesondert nach Höhe und Seite einstellen, nämlich durch Drehen am ersten bzw. zweiten Justierexzenter (oder umgekehrt).

Dadurch, daß das erste Stellglied auch mit dem zweiten Justierexzenter in Wirkverbindung steht, erfolgt die Verschiebung bzw. Verschwenkung des ersten Moduls längs der beiden Verstellgeraden bzw. innerhalb der beiden Verstellebenen allein über das erste Stellglied. Die Verschiebung bzw. Verschwenkung des ersten Moduls kann also über einen einzigen Lagerpunkt herbeigeführt werden, nämlich dort, wo das erste Modul mit dem ersten Stellglied in Wirkverbindung steht. Auch hier ist es denkbar, das Modul und das Stellglied als eine Einheit auszubilden.

Erfindungsgemäß fällt die Achse der Zwischenhülse mit der Laufachse eines Moduls zusammen

Über ein zweites Stellglied erfolgt die Verschiebung des ersten Stellgliedes längs der zweiten Verstellgeraden. Das zweite Stellglied steht dazu mit dem zweiten Justierexzenter und dem ersten Stellglied derart in Wirkverbindung, daß durch Drehen des zweiten Justierexzenters das zweite Stellglied längs der zweiten Verstellgeraden verschiebbar ist und dabei das erste Stellglied in der gleichen Richtung mitverschiebt. Das Verschieben des ersten Stellgliedes längs der ersten Verstellgeraden erfolgt wieder über den ersten Justierexzenter und zwar unabhängig vom zweiten Stellglied.

Die Justierexzenter sind bevorzugt (gemäß Anspruch 2) als Kurvenscheiben ausgebildet. Eine solche Kurvenscheibe ist ein beliebiger scheiben- oder ringartiger Körper mit einer kurvenförmig verlaufenden Außenkontur, deren Abstand zum Drehmittelpunkt des Körpers variiert.

In einer besonders bevorzugten Ausgestaltung (gemäß Anspruch 3) ist der erste und/oder zweite Justierexzenter als exzentrisch gelagerte Kreisscheibe ausgebildet. Die zugehörigen Stellglieder sind dann bevorzugt (gemäß Anspruch 5) so ausgestaltet und angeordnet, daß sie permanent und spielfrei an jeweils genau zwei Kontaktpunkten an der Außenseite der ersten bzw. zweiten Kreisscheibe anliegen, wobei die Kontaktpunkte die gedachten Schnittpunkte der jeweiligen Kreisscheibe mit einer ersten bzw. zweiten Geraden sind, die durch den Mittelpunkt der Kreisscheibe läuft und parallel zur ersten bzw. zweiten Verstellgeraden ausgerichtet ist. Permanent bedeutet hier, daß die Stellglieder beim Drehen der jeweils zugehörigen Kreisscheibe ständig mit dieser in Kontakt bleiben. An genau zwei Kontaktpunkten heißt, daß dieser Kontakt nur an diesen Stellen besteht, die Stellglieder also zum verbleibenden Umfang der Kreisscheibe beabstandet sind. Auf diese Weise wird durch die Bewegung der Kreisscheiben, sprich durch Drehen der Justierexzenter, das zugehörige Stellglied nur in Richtung seiner Verstellgeraden belastet.

In einer weiteren bevorzugten Ausgestaltung sind der erste und/oder zweite Justierexzenter auf einer relativ zum Waffengehäuse stationär liegenden Achse gelagert. Diese Achse kann die Längsachse des ersten Moduls sein, z.B. die Seelenachse eines starr mit dem Waffengehäuse verbundenen Laufes.

Unter bestimmten Umständen kann es von Vorteil sein, wenn wenigstens einer der beiden Justierexzenter aus zwei oder mehreren, lösbar miteinander verbindbaren Einzelteilen besteht. Dies z.B. aus Montagegründen, wenn ein Justierexzenter in axialer Richtung verlängert ist und dabei andere, auf dieser Achse angeordnete Bauteile untergreift.

Zurückkommend auf die Verschiebung der Stellglieder, sind diese bevorzugt durch erste bzw. zweite Führungsmittel längs ihrer jeweiligen Verstellgeraden zwingend geführt. Auf diese Weise können bei Bedarf, z.B. im Falle einer unzureichenden Führung durch die Justierexzenter, die Verschiebungsrichtungen der Stellglieder zwingend vorgegeben werden.

Die Führungsmittel sind dabei bevorzugt als Teil der beweglichen Anordnung der Stellglieder ausgebildet.

In einer weiterführenden Ausgestaltung sind die ersten Führungsmittel des ersten Stellgliedes mit dem zweiten Stellglied starr verbunden. Ein Verschieben des ersten Stellgliedes relativ zum zweiten Stellglied ist damit nur längs der ersten Verstellgeraden möglich. Dies hat auch zur Folge, daß das erste Stellglied bei Verschieben des zweiten Stellgliedes mit diesem längs der zweiten Verstellgeraden mitverschoben wird. Auch das zweite Stellglied ist bevorzugt zwingend geführt, und zwar durch zweite Führungsmittel, die starr mit dem Waffengehäuse verbunden sind.

Als Führungsmittel kommen grundsätzlich jede Art von Wirkverbindungen in Frage, die geeignet sind, die Bewegungsrichtung und/oder Lage der Stellglieder bei deren Verschiebung vorzuschreiben. In einer bevorzugten Ausgestaltung (gemäß Anspruch 12) ist das erste bzw. zweite Führungsmittel als Nut-Feder-Verbindung ausgestaltet. Die Nut-Feder-Verbindung kann dabei z.B. als Schwalbenschwanz ausgebildet sein, um das jeweilige Stellglied auch in axialer Richtung zu verankern.

In einer weiteren bevorzugten Ausgestaltung (gemäß Anspruch 13) sind die Justierexzenter durch Sicherungsmittel in ihrer Lage sicherbar. Auf diese Weise wird eine ungewollte Dejustierung der Module bzw. Stellglieder, insbesondere durch die beim Schußvorgang auftretenden Kräfte, verhindert.

Die Sicherungsmittel können je nach Platzbedarf und aufzunehmenden Kräften verschiedenartig ausgestaltet sein. Eine einfache Möglichkeit sind kraftschlüssige Sicherungen, wie eine Federstahlscheibe, welche die Justierexzenter in axialer Richtung belastet. Ein weiteres Beispiel sind Klemmverbindungen, durch welche die Justierexzenter in ihrer eingestellten Lage festgehalten werden. Ferner kommen formschlüssige Verbindungen als Sicherungsmittel in Frage.

In einer bevorzugten Ausgestaltung (gemäß Anspruch 14) umfassen die Sicherungsmittel eine Rastscheibe und pro Justierexzenter wenigstens einen Rastbolzen, der mit dem jeweiligen Justierexzenter in Wirkverbindung steht und in passende Ausnehmungen der dreh- oder gehäusefesten Rastscheibe eingreift. Durch geeignete Anordnung mehrerer Ausnehmungen lassen sich so verschiedene Justierlagen vorgeben.

Die Rastbolzen sind vorzugsweise federbelastet, so daß sie selbsttätig in die Ausnehmungen einrasten. Die Verbindung zwischen Rastbolzen und Rastscheibe kann dann so ausgestaltet sein, daß der Rastbolzen zur Weiterverstellung des jeweiligen Justierexzenters manuell aus der Ausnehmung gezogen werden muß oder bei genügend hoher Drehkraft von selbst nachgibt. Letztere Möglichkeit vereinfacht den Justiervorgang, setzt für eine Sicherung des Justierexzenters aber voraus, daß die Federstärke den waffenseitig auftretenden Kräften angepaßt ist.

Es ist außerdem möglich, daß wenigstens ein Justierexzenter direkt in die Rastscheibe eingreift, etwa durch einen fest angebrachten Rastbolzen oder eine geeignete Verzahnung. Die axiale Sicherung des Justierexzenters, z.B. ein Sicherungsring, muß dann zur Verstellung manuell entfernt werden.

Bei einer bevorzugten Ausgestaltung (gemäß Anspruch 15) sind zwei oder mehrere Justierlagen durch die Sicherungsmittel vorgegeben, und zwar so, daß durch Drehen der Justierexzenter von einer Justierlage zur nächsten das erste bzw. zweite Stellglied längs ihrer Verstellgeraden (x, y) um jeweils den gleichen Abstand verschiebbar sind. Die beiden Module sind dadurch mit konstanten Schritten gegeneinander verschiebbar bzw. verschwenkbar, wodurch der Justiervorgang erheblich erleichtert wird.

Die Erfindung wird nun anhand eines Ausführungsbeispiels näher erläutert. In der hierzu angefügten, schematischen Zeichnung zeigen:
- Fig. 1: eine Schnittdarstellung der Seitenansicht von links einer erfindungsgemäßen Vorrichtung, wobei der horizontale Justiervorgang durch graue Hinterlegung einzelner Teile veranschaulicht ist;
- Fig. 1a: eine Vorderansicht des Schnittes I-I aus Fig. 1;
- Fig. 2: eine Fig. 1 entsprechende Darstellung, wobei der vertikale Justiervorgang durch graue Hinterlegung einzelner Teile veranschaulicht ist;
- Fig. 2a: eine Vorderansicht des Schnittes II-II aus Fig. 2;
- Fig. 3: eine perspektivische Darstellung der Ansicht aus Fig. 1 und 2;
- Fig. 4: eine Fig. 3 entsprechende Darstellung von rechts.

Fig. 1 bis 4 zeigen eine Vorrichtung zur Justierung der gegenseitigen Lage der Seelenachsen zweier Läufe einer nicht dargestellten Schußwaffe. Die Schußrichtung der Schußwaffe ist durch einen Pfeil 1 angedeutet. Bei dieser Schußwaffe handelt es sich um eine Kombination aus Großkaliber-Selbstladebüchse und Anbau-Schnellfeuergewehr mit gemeinsamer Abzugseinrichtung, deren Läufe zueinander justierbar sein sollen. Der eine Lauf, hier der Lauf der Großkaliber-Selbstladebüchse (nicht dargestellt) ist spielfrei in einer Zwischenhülse 3 gelagert, die fest mit dem Waffengehäuse verbunden ist. Die Seelenachse dieses Laufes ist dadurch gehäusefest und fällt im vorliegenden Ausführungsbeispiel mit der Längsachse 3a der Zwischenhülse 3 zusammen. Gleichzeitig erlaubt die Lagerung in der Zwischenhülse 3 eine Längsbewegung dieses Laufes beim Schußvorgang. Gleichwohl wird dieser Lauf aus Gründen einer besseren Lesbarkeit der Beschreibung im folgenden als "stationärer Lauf" bezeichnet. Die Lage des anderen Laufs, hier der Lauf des Anbau-Schnellfeuergewehrs (nicht dargestellt), bzw. seiner Seelenachse ist durch zwei Aufhängungspunkte festgelegt: an einem dieser Punkte ist der Lauf leicht schwenkbar gelagert, während er an dem anderen Punkt mit einem Auge 7a eines ersten Stellgliedes 7 verbunden ist. Das erste Stellglied 7 ist zur Seite, d.h. in die Bildebene hinein bzw. aus ihr heraus, und in der Höhe, also nach oben bzw. unten, verschiebbar. Auf diese Weise ist der Lauf des Anbau-Schnellfeuergewehrs um seinen einen Aufhängungspunkt herum verschwenkbar und somit der Winkel der beiden Seelenachsen zueinander justierbar. Aus den besagten Gründen wird dieser Lauf im folgenden als "schwenkbarer Lauf" bezeichnet. Das Verschieben des ersten Stellgliedes 7 erfolgt dabei gesondert nach Seite und Höhe durch Drehen eines ersten und eines zweiten Justierexzenters 9 bzw. 11. Die Justierung ist im vorliegenden Ausführungsbeispiel so ausgelegt, daß das erste Stellglied 7 in jeder dieser Richtungen, ausgehend von der Mittelposition, um ± 1,5 mm verschiebbar ist. Der Justiervorgang wird weiter unten anhand der Fig. 1 und 2 noch im einzelnen erläutert.

Der erste Justierexzenter 9 ist zylinderförmig ausgestaltet und spielfrei und drehbar auf einem Zylinder 11" des zweiten Justierexzenters 11 um die Zwischenhülse 3 gelagert. Er weist einen kreisförmigen Exzenterring 9a auf, dessen Kreismittelpunkt 9e außerhalb der Drehachse des ersten Justierexzenters 9 liegt (vgl. Fig. 1a). Diese Drehachse fällt vorliegend mit der Längsachse 3a der Zwischenhülse 3 zusammen.

Der Justierexzenter 11 umfaßt einen Zylinder 11' und den Zylinder 11'', die beide spielfrei und drehbar auf der Zwischenhülse 3 gelagert sind. An der Unterseite der Zwischenhülse 3 greifen die beiden Zylinder 11' und 11'', in Umfangsrichtung gesehen, ineinander, so daß bei Drehung des Zylinders 11' der Zylinder 11" mitgedreht wird. Die gemeinsame Drehachse der beiden Zylinder 11' und 11'' liegt dabei auf der Seelenachse des stationären Laufes. Der Zylinder 11'' weist an seinem hinteren Ende einen kreisförmigen Exzenterring 11a auf, dessen Kreismittelpunkt 11e außerhalb der Drehachse des zweiten Justierexzenters 11 liegt (vgl. Fig. 2a).

Das erste Stellglied 7 ist über eine erste Nut-Feder-Verbindung 13 (siehe Fig. 4) mit einem zweiten Stellglied 17 verbunden. Dadurch ist das erste Stellglied 7 relativ zum zweiten Stellglied 17 nur längs einer ersten Verstellgeraden x verschiebbar. Das zweite Stellglied 17 ist über Federn 23a und 23b (siehe Fig. 1) einer zweiten Nut-Feder-Verbindung 23 (Nuten nicht dargestellt) mit dem Waffengehäuse verbunden und zwar so, daß das zweite Stellglied 17 nur längs einer zweiten Verstellgeraden y verschiebbar ist.

Fig. 1 und 1a veranschaulichen, wie das erste Stellglied 7 nach der Seite, d.h. längs der ersten Verstellgeraden x, durch den ersten Justierexzenter 9 verschiebbar ist. Die Wirkverbindung zwischen den beiden Teilen, die zu Anschauungszwecken grau hinterlegt sind, ist in Fig. 1a zu erkennen: das erste Stellglied 7 weist einen hufeisenartigen Absatz 7c auf, an dessen länglichen, im wesentlichen parallelen Abschnitten 7d und 7e, im folgenden Rippen genannt, der Exzenterring 9a spielfrei anliegt, und zwar genau längs zweier Linien, die in der Fig. 1a als Punkte 8' und 8' ' dargestellt sind und im folgenden so bezeichnet werden. Die Punkte 8' und 8'' stellen dabei die gedachten Schnittpunkte des Exzenterringes 9a mit einer Geraden x' dar, welche parallel zur Verstellgeraden x ausgerichtet ist. Beim Drehen des Justierexzenters 9 vollführt der Exzenterring 9a eine kurbelartige Bewegung (d.h. gleichzeitig nach Seite und Höhe) um den Drehmittelpunkt des Justierexzenters 9 herum. Die Peripherie des Exzenterringes 9a hält dabei in den Kontaktpunkten 8' und 8" spielfreien Kontakt mit dem ersten Stellglied 7. Diese Kontaktpunkte 8' und 8" liegen auf Höhe der Geraden x'. Da diese Gerade x' mit dem Mittelpunkt 9e des Exzenterringes 9a mitwandert (sie kann dabei deckungsgleich mit der Verstellgeraden x zu liegen kommen), verschieben sich auch die Kontaktpunkte 8' und 8'' entsprechend in der Höhe. Ansonsten berührt der Exzenterring 9a das erste Stellglied 7 bei seiner Kurbelbewegung aber nicht.

Auf diese Weise wird das erste Stellglied 7 beim Drehen des ersten Justierexzenters 9 nur längs der Verstellgeraden x belastet - abgesehen von etwaigen Reibungskräften, die durch die Gleitbewegung des Exzenterrings 9a an den Kontaktpunkten 8' und 8" in Umfangsrichtung auftreten. Das erste Stellglied 7 wird dadurch nach links bzw. rechts (in Bezug auf Fig. 1a) verschoben, je nachdem ob man den ersten Justierexzenter 9 von seiner in Fig. 1a gezeigten, mittigen Ausgangslage im oder gegen den Uhrzeigersinn dreht. Durch die Nut-Feder-Verbindung 13 mit dem zweiten Stellglied 17 ist sichergestellt, daß das erste Stellglied 7 dabei, etwa durch die besagten Reibungskräfte, nicht von der Verstellgeraden x abweicht.

Wird das erste Stellglied 7 (durch Drehen am zweiten Justierexzenter 11) in der Höhe verschoben, gleiten die Rippen 7d und 7e relativ zum Exzenterring 9a nach oben oder unten, bleiben mit diesem aber auf Höhe der Geraden x' spielfrei in Kontakt (die Lage der Kontaktpunkte 8', 8'' am ersten Stellglied 7 verschiebt sich dann entsprechend nach unten bzw. oben). Die Länge der Rippen 7d, 7e ist so ausgelegt, daß der Exzenterring 9a auch bei maximaler Höhenverschiebung des ersten Stellgliedes 7 noch von den Rippen 7d und 7e umgriffen wird.

Da sich der Exzenterring 9a in radialer Richtung ausschließlich an den Rippen 7d und 7e abstützt, ist der halbkreisförmige Abschnitt 7f des Absatzes 7c zum Verschieben des ersten Stellgliedes 7 nicht erforderlich. Er dient lediglich zum Abstützen des ersten Stellgliedes 7 am ersten Justierexzenter 9 in axialer Richtung.

Fig. 2 und 2a veranschaulichen weiter die Verschiebung des ersten Stellgliedes 7 in der Höhe, d.h. längs der zweiten Verstellgeraden y, durch Drehen des zweiten Justierexzenters 11 (auch hier sind die daran mitwirkenden Teile grau hinterlegt). Das erste Stellglied 7 wird dabei über das zweite Stellglied 17 verschoben, das wiederum mit dem Exzenterring 11a des Zylinders 11'' in Wirkverbindung steht. Das der Wirkverbindung zugrundeliegende Funktionsprinzip ist im wesentlichen das gleiche wie beim Exzenterring 9a und dem ersten Stellglied 7. Fig. 2a verdeutlicht dies: Der Exzenterring 11a liegt längs zweier Linien, die als Kontaktpunkte 18' und 18" bezeichnet sind, an zwei Rippen 17d bzw. 17e eines ovalförmigen Absatzes 17c spielfrei an. Die Kontaktpunkte 18', 18'' sind die Schnittpunkte des Exzenterrings 11a mit einer Geraden y', die parallel zur zweiten Verstellgeraden y ausgerichtet ist und sich mit dem Mittelpunkt 11e des zweiten Exzenterringes 11a mitbewegt. Analog zu Fig. 1 bzw. 1a steht der Exzenterring 11a bei seiner kurbelartigen Bewegung um den Drehmittelpunkt des zweiten Justierexzenters 11 mit dem zweiten Stellglied 17 ausschließlich an den beiden Kontaktpunkten 18', 18" in Kontakt, so daß das zweite Stellglied 17 dadurch nur in Richtung der zweiten Verstellgeraden y belastet wird (die halbkreisförmigen Außenabschnitte 17f und 17g des Absatzes 17c sind vom Exzenterring 11a beabstandet und dienen lediglich zur Abstützung des zweiten Stellgliedes 17 in axialer Richtung). Die Bewegungsrichtung des zweiten Stellgliedes 17 ist dabei durch die zweite Nut-Feder-Verbindung 23 geführt. Gleichzeitig bewirkt die erste Nut-Feder-Verbindung 13 ein Mitverschieben des ersten Stellgliedes 7 mit dem zweiten Stellglied 17.

Das Verschieben des ersten Stellgliedes 7 längs der zweiten Verstellgeraden y (durch Drehen des zweiten Justierexzenters 11) erfolgt also mittelbar über das zweite Stellglied 17. Das Verschieben längs der ersten Verstellgeraden x (durch Drehen des ersten Justierexzenters 9) ist hingegen eine Relativbewegung des ersten Stellgliedes 7 zum zweiten. Das Stellglied 17 fungiert somit als eine Art Kreuzschlitten. Die Verstellgeraden x und y sind dabei orthogonal zueinander ausgerichtet. Auf diese Weise kann die Lage des ersten Stellgliedes 7 bzw. des Auges 7a gesondert nach Höhe und Seite justiert werden.

Die beiden Justierexzenter 9 und 11 weisen jeweils eine Nocke 9b bzw. 11b auf, die eine Doppelfunktion erfüllen: zum einen stellen sie Handgriffe zum manuellen Verdrehen der Justierexzenter 9 bzw. 11 dar, zum anderen dienen sie als Lagerschalen zur Aufnahme von Rastbolzen 21' bzw. 21''. Die Rastbolzen 21' und 21" greifen jeweils mit ihrem einen Ende in passende Ausfräsungen einer Rastscheibe 25 ein und stützen die Justierexzenter 9 bzw. 11 dadurch in Umfangsrichtung ab. Die im wesentlichen ringförmigen Rastscheibe 25 ist über eine Nut-Feder-Verbindung 27 mit der Zwischenhülse 3 verbunden und dadurch drehfest gelagert. Sie weist auf der einen Seite einen ersten Anschlag 25a (siehe Fig. 4) und auf der gegenüberliegenden Seite auf gleicher Höhe einen zweiten Anschlag (nicht dargestellt) auf, gegen den die Nocken 9b und 11b bei entsprechender Verdrehung der Justierexzenter 9 bzw. 11 anstoßen. Die Drehwinkel der Justierexzenter 9 und 11 werden auf diese Weise begrenzt.

Die Rastbolzen 21' und 21" sind in Richtung der Rastscheibe 25 federbelastet, so daß sie beim Verdrehen der Justierexzenter 9 bzw. 11 automatisch in die Ausfräsungen der Rastscheibe 25 gedrückt werden. Die Ausfräsungen sind an den Flanken leicht angeschrägt, so daß ein Weiterverdrehen der Justierexzenter 9 und 11 direkt möglich ist, ohne dabei eigens die Rastbolzen 21' und 21" aus den Ausfräsungen ziehen zu müssen. Der dazu erforderliche Kraftaufwand ist über die Stärke der Federn so bemessen, daß die Justierexzenter 9 bzw. 11 in ihrer Lage gegen eine ungewollte Dejustierung gesichert sind. Eine mäßige Federstärke ist dafür ausreichend, da die beim Schußvorgang vom schwenkbaren Lauf über das erste Stellglied 7 auf die Justierexzenter 9 und 11 wirkenden Kräfte aufgrund des kleinen Hebelarms, entsprechend der Exzentrizität der Exzenterringe 9a bzw. 11a, relativ gering sind. Von der Seite der Nocken 9b und 11b aus, ist der Hebelarm deutlich günstiger, so daß eine Verstellung von Hand problemlos möglich ist.

Die Justierlagen der Justierexzenter 9 und 11 sind demnach durch die Ausfräsungen der Rastscheibe 25 vorgegeben. Die Ausfräsungen sind dabei so angeordnet, daß das erste Stellglied 7 beim Drehen der Justierexzenter 9 und 11 von einer Eingriffsstellung der Rastbolzen 21' bzw. 21" zur nächsten, schrittweise jeweils um einen konstanten Wert verschoben wird.

Anhand des hier gezeigten Ausführungsbeispiels sind die Vorteile der erfindungsgemäßen Vorrichtung besonders deutlich erkennbar. Diese liegen vor allem in der relativ hohen Kraftaufnahme bei geringem Platzbedarf. Das Kraftaufnahmevermögen läßt sich durch eine axiale Verlängerung der Kontaktflächen zwischen den beiden Exzenterringen 9, 11 und den Stellgliedern 7 bzw. 17 vergrößern, ohne daß dadurch übermäßig mehr Platz beansprucht wird. Durch entsprechende Dimensionierung der Vorrichtung ist es ohne weiteres möglich, noch schwerere bzw. stärker beanspruchte Module, als die hier beispielhaft genannten, zueinander zu justieren und in Ihrer Lage zu sichern.

Ein weiterer Vorteil liegt in der Möglichkeit das zweite Modul, nämlich die Seelenachse des schwenkbaren Laufes, allein über das erste Stellglied 7 (bzw. das Auge 7a), also über einen einzigen Aufhängungspunkt zu justieren. Dies wird durch die kreuzschlittenartigen Lagerung des ersten Stellgliedes 7 erreicht. Daraus ergibt sich außerdem eine sehr kompakte Bauweise, die zu den genannten Platzvorteilen beiträgt.

Ferner kann im Unterschied zu herkömmlichen Lösungen mit Schraubenspindeln eine relativ präzise Justierbarkeit der Module vorgesehen werden. Dies durch eine entsprechend genaue Passung zwischen den Exzenterringen 9a, 11a und den Rippen 7d, 7e bzw. 17d , 17e.

Schließlich kann bei der vorliegenden Anordnung die Justierung direkt von Hand erfolgen. Es ist also kein Montageschritt oder Werkzeug erforderlich. Zudem liegen die Justierexzenter direkt nebeneinander, so daß die Vorrichtung nur an einer Stelle von außen zugänglich sein muß. Die aus dem Stand der Technik bekannten Vorteile einer einfachen Handhabbarkeit sowie einer gesonderten Einstellung nach Höhe und Seite bleiben somit erhalten.

## Patentansprüche

1. Vorrichtung für ein Feuerwaffensystem mit einem einen Lauf aufweisenden ersten Modul und einem einen Lauf aufweisenden zweiten Modul zum Einstellen der Relativlagen dieser, mit:
- einer Zwischenhülse (3) die zur Anbringung am Feuerwaffensystem derart eingerichtet ist, daß die Achse der Zwischenhülse relativ zum ersten Modul festgelegt ist,
- einem erste Justierexzenter (9), der drehbar an der Zwischenhülse (3) getragen ist, mit dem ersten Modul in Wirkverbindung steht und bei seiner Drehung die beiden Module längs einer erste Verstellgeraden (x) verschiebt,
- einem zweiten Justierexzenter (11), der drehbar an der Zwischenhülse (3) getragen ist, unabhängig vom ersten Justierexzenter (9) drehbar ist, mit dem ersten Modul in Wirkverbindung steht und bei seiner Drehung die beiden Module längs einer zweiten Verstellgeraden (y) verschiebt, wobei die beiden Verstellgeraden (x, y) zueinander nicht-parallel sind, und
- einer Rastscheibe (25), die drehfest auf der Zwischenhülse (3) angeordnet ist und zwei Gruppen von Ausfräsungen aufweist, in die jeweils ein Rastbolzen (21', 21") eingreift, der jedem der Justierexzenter (7, 9) zugeordnet ist,
**dadurch gekennzeichnet, daß** die Achse (3a) der Zwischenhülse (3) mit der Laufachse (3a) eines der Module zusammenfällt.

2. Vorrichtung nach Anspruch 1, bei welcher der erste und/oder zweite Justierexzenter (9, 11) als Kurvenscheibe ausgebildet ist.

3. Vorrichtung nach einem der vorhergehenden Ansprüche, bei welcher der erste und/oder zweite Justierexzenter (9, 11) als erste bzw. zweite exzentrisch gelagerte Kreisscheibe ausgebildet ist.

4. Vorrichtung nach Anspruch 3, bei welcher die Verschiebung des ersten Stellgliedes (7) längs der zweiten Verstellgeraden (y) über ein zweites Stellglied (17) erfolgt, und durch Drehen des zweiten Justierexzenters (11) das zweite Stellglied (17) längs der zweiten Verstellgeraden (y) verschiebbar ist und das erste bzw. zweite Stellglied (7, 17) derart ausgestaltet und beweglich angeordnet ist, daß es permanent an jeweils genau zwei Kontaktpunkten (8', 8", 18', 18") an der Außenseite der ersten bzw. zweiten Kreisscheibe spielfrei anliegt, wobei die beiden Kontaktpunkte jeweils die gedachten Schnittpunkte der Kreisscheibe mit einer ersten bzw. zweiten Geraden (x', y') sind, die durch den Mittelpunkt (9e, 11e) der Kreisscheibe verläuft und parallel zur ersten bzw. zweiten Verstellgeraden (x, y) ausgerichtet ist.

5. Vorrichtung nach einem der vorhergehenden Ansprüche, bei welcher der erste und/oder zweite Justierexzenter (9, 11) aus zwei oder mehreren, lösbar miteinander verbindbaren Einzelteilen (11', 11") besteht.

6. Vorrichtung nach einem der Ansprüche 4 oder 5, bei welcher das erste bzw. zweite Stellglied (7, 17) durch erste bzw. zweite Führungsmittel (13, 23) längs ihrer jeweiligen Verstellgeraden (x, y) zwingend geführt ist.

7. Vorrichtung nach Anspruch 6, bei welcher das erste und/oder zweite Führungsmittel (13, 23) als Teil der beweglichen Anordnung des ersten bzw. zweiten Stellgliedes (7, 17) ausgebildet ist.

8. Vorrichtung nach Anspruch 6 oder 7, bei welcher die ersten Führungsmittel (13) des ersten Stellgliedes (7) mit dem zweiten Stellglied (17) starr verbunden sind.

9. Vorrichtung nach einem der Ansprüche 6 bis 8, bei welcher die zweiten Führungsmittel (23) des zweiten Stellgliedes (17) mit dem Waffengehäuse starr verbunden sind.

10. Vorrichtung nach einem der Ansprüche 6 bis 9, bei welcher die ersten bzw. zweiten Führungsmittel (13, 23) als Nut-Feder-Verbindungen ausgestaltet sind.

## Claims

1. A device for a firearm system, having a first module comprising a barrel and a second module comprising a barrel, for adjusting the relative positions of said modules, having:
- an intermediate receiver (3) which is adapted for mounting on the firearm system in such a manner that the axis of the intermediate receiver is fixed relative to the first module,
- a first adjusting eccentric (9), which is rotatably supported on the intermediate receiver (3), is in working communication with the first module and upon its rotation displaces the two modules along a first straight adjustment line (x),
- a second adjusting eccentric (11), which is rotatably supported on the intermediate receiver (3), is rotatable independently of the first adjusting eccentric (9), is in working communication with the first module and upon its rotation displaces the two modules along a second straight adjustment line (y), with the two straight adjustment lines (x, y) being non-parallel to each other, and
- a locking disk (25), which is disposed in rotationally fixed manner on the intermediate receiver (3) and comprises two groups of notches into each of which a locking bolt (21', 21") engages, which is associated with each of the adjusting eccentrics (7, 9),
**characterised in that** the axis (3a) of the intermediate receiver (3) coincides with the line of bore (3a) of one of the modules.

2. A device according to Claim 1, in which the first and/or second adjusting eccentric (9, 11) is constructed as a cam disk.

3. A device according to one of the preceding Claims, in which the first and/or second adjusting eccentric (9, 11) is constructed as a first or second eccentrically mounted circular disk.

4. A device according to Claim 3, in which the displacement of the first adjusting element (7) along the second straight adjustment line (y) takes place via a second adjusting element (17), and by rotating the second adjusting eccentric (11) the second adjusting element (17) is displaceable along the second straight adjustment line (y) and the first or second adjusting element (7, 17) is configured and is moveably disposed in such a manner that it permanently abuts two contact points (8', 8'', 18', 18'') on the outside of the first or second circular disk without clearance, the two contact points in each case being the imaginary intersection points of the circular disk with a first or second straight line (x', y'), which runs through the centre point (9e, 11e) of the circular disk and is orientated parallel to the first or second straight adjustment lines (x, y).

5. A device according to one of the preceding Claims, in which the first and/or second adjusting eccentric (9, 11) consists of two or more individual parts (11', 11") that can be detachably connected to each other.

6. A device according to one of Claims 4 or 5, in which the first or second adjusting element (7, 17) is compulsorily guided by first and second guide means (13, 23) respectively along their respective straight adjusting lines (x, y).

7. A device according to Claim 6, in which the first and/or second guide means (13, 23) is constructed as a part of the movable assembly of the first or second adjusting element (7, 17).

8. A device according to Claim 6 or 7, in which the first guide means (13) of the first adjusting element (7) is rigidly connected to the second adjusting element (17).

9. A device according to one of Claims 6 to 8, in which the second guide means (23) of the second adjusting element (17) are rigidly connected to the weapon housing.

10. A device according to one of Claims 6 to 9, in which the first and second guide means (13, 23) are designed as tongue-and-groove connections.

## Revendications

1. Dispositif pour un système d'arme à feu doté d'un premier module présentant un canon et d'un deuxième module présentant un canon afin de régler les positions relatives de ces canons, équipé d' :
- une douille intermédiaire (3) orientée de telle manière pour sa pose sur le système d'arme à feu que l'axe de la douille intermédiaire est fixé par rapport au premier module,
- un premier excentrique d'ajustage (9) qui est placé de manière rotative sur la douille intermédiaire (3), qui est en liaison active avec le premier module et qui déplace lors de sa rotation les deux modules le long d'une première ligne de réglage (x),
- un deuxième excentrique d'ajustage (11) qui est placé de manière rotative sur la douille intermédiaire (3), indépendamment du premier excentrique d'ajustage (9), qui est en liaison active avec le premier module et qui déplace lors de sa rotation les deux modules le long d'une deuxième ligne de réglage (y), les deux lignes de réglage (x, y) n'étant pas parallèles l'une à l'autre, et équipé d'
- un disque d'arrêt (25) disposé sans rotation possible sur la douille intermédiaire (3) et présentant deux groupes de fraisures où s'engagent respectivement un boulon d'arrêt (21', 21'') associé à chacun des excentriques d'ajustage (7, 9),
**caractérisé en ce que** l'axe (3a) de la douille intermédiaire (3) correspond à l'axe de canon (3a) d'un des modules.

2. Dispositif selon la revendication 1, dans lequel le premier et/ou le deuxième excentrique d'ajustage (9, 11) sont formés en tant que disque courbé.

3. Dispositif selon l'une quelconque des revendications précédentes, **caractérisé en ce que** le premier et/ou le deuxième excentrique d'ajustage (9, 11) sont formés en tant que premier ou deuxième disque circulaire disposé de manière excentrique.

4. Dispositif selon la revendication 3, dans lequel le déplacement du premier actionneur (7) le long de la deuxième ligne de réglage (y) se produit via un deuxième actionneur (17), et la rotation du deuxième excentrique d'ajustage (11) permet de déplacer le deuxième actionneur (17) le long de la deuxième ligne de réglage (y) et le premier ou le deuxième actionneur (7, 17) sont conçus et disposés de manière mobile de sorte qu'ils sont en permanence adjacents chaque fois à deux points de contact (8', 8", 18', 18") exactement sur le côté extérieur du premier ou du deuxième disque circulaire, les deux points de contact étant respectivement les points d'intersection prévus du disque circulaire avec une première ou une deuxième ligne (x', y') qui s'étend via le point central (9e, 11e) du disque circulaire et qui est orienté parallèlement à la première ou à la deuxième ligne de réglage (x, y).

5. Dispositif selon l'une quelconque des revendications précédentes, dans lequel le premier et/ou le deuxième excentrique d'ajustage (9, 11) se composent de deux pièces individuelles (11', 11'') ou plus pouvant être reliées ensemble de manière amovible.

6. Dispositif selon l'une quelconque des revendications 4 ou 5, **caractérisé en ce que** le premier ou le deuxième actionneur (7, 17) sont guidés obligatoirement par des premiers ou deuxièmes moyens de guidage (13, 23) le long de leurs lignes de réglage (x, y) respectives.

7. Dispositif selon la revendication 6, dans lequel le premier et/ou le deuxième moyen de guidage (13, 23) sont conçus en tant que partie de l'agencement mobile du premier ou du deuxième actionneur (7, 17).

8. Dispositif selon la revendication 6 ou 7, dans lequel les premiers moyens de guidage (13) du premier actionneur (7) sont reliés de manière rigide au deuxième actionneur (17).

9. Dispositif selon l'une quelconque des revendications 6 à 8, dans lequel les deuxièmes moyens de guidage (23) du deuxième actionneur (17) sont reliés de manière rigide au boîtier de l'arme.

10. Dispositif selon l'une quelconque des revendications 6 à 9, **caractérisé en ce que** les premiers ou les deuxièmes moyens de guidage (13, 23) sont configurés en tant que liaison languette et rainure.
